# EUROPÄISCHE PATENTSCHRIFT

(11) **EP 2 720 783 B1**
(45) Veröffentlichungstag und Bekanntmachung des Hinweises auf die Patenterteilung: **27.07.2016**
(21) Anmeldenummer: 12726746.6
(22) Anmeldetag: 07.06.2012
(51) Int. Cl.: B01F 3/14, B01F 5/10, B01F 7/00, B01F 7/16, B01F 7/22, B01F 7/26, B01F 13/10

(54) **ANLAGE ZUR DISPERSION VON FEINDISPERSEN FESTSTOFFEN IN HOCHVISKOSEN PRODUKTEN**
SYSTEM FOR DISPERSING FINELY DISPERSED SOLIDS INTO HIGH-VISCOSITY PRODUCTS
INSTALLATION POUR LA DISPERSION DE MATIÈRES SOLIDES FINEMENT DISPERSÉES DANS DES PRODUITS DE VISCOSITÉ ÉLEVÉE

(30) Priorität: 15.06.2011 DE 102011104272
(43) Veröffentlichungstag der Anmeldung: 23.04.2014
(73) Patentinhaber: EKATO Rühr- und Mischtechnik GmbH, 79650 Schopfheim (DE)
(72) Erfinder: MULTNER, Benjamin, 79664 Wehr (DE); GEZORK, Klaus, 79650 Schopfheim (DE); HIMMELSBACH, Werner, 79618 Rheinfelden (DE)
(74) Vertreter: Daub, Thomas
(86) Internationale Anmeldenummer: PCT/EP2012/002433
(87) Internationale Veröffentlichungsnummer: WO 2012/171623

(56) Entgegenhaltungen:
- DE-B1- 2 318 949
- DE-U1-202009 017 943
- FR-A1- 2 647 461
- FR-A1- 2 929 535
- US-A1- 2004 233 780
- US-B1- 6 866 411

## Beschreibung

Die vorliegende Erfindung betrifft eine Anlage zur Dispersion von feindispersen Feststoffen in hochviskose Produkte.

Hochviskose, dickflüssige Produkte, in welche feindisperse Feststoffe, wie beispielsweise feindisperse Kieselsäure, dispergiert werden müssen, sind rheologisch charakterisiert durch extrem nichtnewtonsche Fließeigenschaften, was bedeutet, dass sie strukturviskos sind und oft eine hohe Fließgrenze haben. Typischerweise sind sie reaktiv mit Luft, so dass ein Kontakt mit Luft verhindert werden muss. Die Herstellung von solchen Produkten ist sowohl im Batchbetrieb als auch im kontinuierlichen Betrieb möglich. Beispiele für solche Produkte sind Silikondichtmassen, Dämm- und Klebemassen, Zahnpasta, spezielle Silikone und auch alle Produkte, die mit kurzer Mischzeit hergestellt werden.

Die kontinuierliche Herstellung erfolgt typischerweise in Extrudern mit ein, zwei oder mehreren Schneckenwellen, wobei für die oben beschriebenen hochviskosen Produkte bevorzugt Doppelschneckenextruder eingesetzt werden. Der Einsatz von Doppelschneckenextrudern hat den Nachteil, dass der Energiebedarf hoch ist und auch die Investitions- und Betriebskosten hoch sind. Weiterhin gibt es beim Einsatz von Doppelschneckenextrudern einen hohen minimalen Durchsatz, weshalb sie für geringe Produktionsmengen nur bedingt geeignet sind. Bei geringeren Produktionsmengen und häufigen Stillständen ist eine Anlage mit Doppelschneckenextrudern mit hohem Reinigungsaufwand verbunden. Das Produkt wird bei nur geringer Rückvermischung innerhalb der Anlage hergestellt, so dass vereinfachend eine Pfropfenströmung bzw. Kolbenströmung vorliegt, bei welcher eine sehr hohe Dosiergenauigkeit erforderlich ist. Hierzu ist anzumerken, dass bei einer ideal ausgebildeten Pfropfenströmung das Produkt den Reaktor mit einer über den Querschnitt gleichmäßigen Strömungsgeschwindigkeit durchströmt. Diese Annahme ist insofern vereinfachend, als ein reales Fluid an den Reaktorwänden und Einbauten langsamer als in der Rohrmitte strömt und sich somit eine geringe Rückvermischung ausbildet.

Ein Batchbetrieb wird typischerweise mit Koaxialrührwerken realisiert. Sie bestehen in der Regel aus wandgängigen Rührorganen und Zentralwellen-Rührorganen, welche das Produkt "ideal" mischen. Hierzu ist anzumerken, dass bei einem idealen Rührkessel die Durchmischung des Produkts so gut ist, dass zu keinem Zeitpunkt Konzentrations- und Temperaturgradienten auftreten. Diese Annahme ist insofern vereinfachend, als in einem realen Reaktor i.d.R Feststoffe oder Fluide zur Produktmasse zugegeben werden, die sich sowohl in Konzentration als auch Temperatur von der Produktmasse unterscheiden. Aus diesem Grund können auch durch das Bewerkstelligen sehr kurzer Mischzeiten durch das Rührorgan kleinere Konzentrations- bzw. Temperaturgradienten nicht vermieden werden. Das "ideale" Mischen wird in einer Zone I dadurch erreicht, dass die Rührorgane in der Zone I deutlich kürzere Mischzeiten als die mittlere Verweilzeit des Produkts gewährleisten.

Bei Produkten mit hoher Fließgrenze wird das Produkt mit einem Stempel aus dem Rührbehälter ausgetragen, da es nicht frei fließend ist und durch Rührwerke nach dem Stand der Technik nicht ausgetragen werden kann. Zum Herausdrücken des Produkts aus dem Rührbehälter muss das Rührwerk zunächst aus dem Behälter entfernt werden, wodurch sich Produktverluste ergeben. Bei einer solchen Anlage sind der Reinigungsaufwand und auch der apparative Aufwand für Rührwerk, Stempel usw. hoch. Es muss auch eine Abdichtung der Anlage gegen Luft vorgesehen sein. Aufgrund der Anlagengröße und der Fahrweise kann nur ein stark limitierter Durchsatz erreicht werden. Als Vorteile im Vergleich zum vorangehend beschriebenen Extruder sind die geringeren Investitionskosten und die geringeren Anforderungen an die Dosiergenauigkeit anzugeben.

DE 20 2010 003 100 U1 zeigt eine Anlage zur Dispersion von feindispersen Feststoffen in hochviskose Produkte, die in einem Behälter ein koaxiales Rührsystem mit Rührorganen auf zwei unabhängig voneinander zu betreibenden Wellen aufweist, wobei ein zwangsförderndes, wandgängiges Rührorgan auf der einen Welle und mehrere Rührorgane auf einer zentralen Welle angeordnet sind.

DE 195 38 476 C2 zeigt eine Anlage zur Dispersion von feindispersen Feststoffen in hochviskose Produkte mit einem koaxialen Rührsystem mit Rührorganen auf zwei unabhängig voneinander zu betreibenden koaxial angeordneten Wellen und einer Zwangsförderpumpe im Bereich der Austragszone.

DE 23 18 949 B1 zeigt eine kombinierte Misch- und Homogenisiermaschine mit einem koaxialen Rührsystem, das innere Mischblätter auf ebenso viele Mischzonen verteilt sind wie äußere Mischblätter und unter und in dichtem Abstand von diesen angeordnet sind. Zum Erreichen eines gewünschten Mischergebnisses weisen die jeweiligen Mischblätter besondere Ausgestaltungen, wie beispielsweise Schrägstellungen in entgegengesetztem Sinn, auf und sind in entgegengesetztem Sinn rotierbar.

DE 20 2009 017943 U1 zeigt eine Dispergiermaschine mit einem koaxialen Rührsystem, wobei innere Mischblätter und äußere Mischblätter gleichmäßig über die gesamte Länge eines speziell geformten Behälters verteilt sind.

US 6 866 411 B1 zeigt eine Mischvorrichtung mit einem, koaxialen Rührsystem, wobei innere Mischblätter und äußere Mischblätter gleichmäßig über die gesamte Länge eines Behälters verteilt sind. Eine Trennung zwischen Mischen und Scheren erfolgt durch Vorsehen einer Vormischkammer.

US 2004/0233780 A1 zeigt eine Mischvorrichtung mit einem koaxialen Rührsystem, wobei innere Mischblätter und äußere Mischblätter in einem Behälter im Wesentlichen gleichmäßig verteilt angeordnet sind.

FR 2 929 535 A1 und FR 2 647 461 A1 zeigen jeweils auf einer zentralen Welle angeordnete Rührorgane, die als Kombination aus Axialförderern und Dissolverscheiben ausgelegt sind.

Ausgehend vom vorangehend beschriebenen Stand der Technik ist es die Aufgabe der Erfindung, eine einfach aufgebaute und auf einfache Weise zu betreibende Anlage zur Dispersion von feindispersen Feststoffen in hochviskose Produkte zur Verfügung zu stellen, welche die Vorteile der beiden oben beschriebenen Verfahren verbindet und erweitert. Unter hochviskosen Produkten werden hier Fluide in einem Viskositätsbereich von 10.000 - 1.000.000 mPas bei einer Scherrate von 10 s⁻¹ verstanden

Diese Aufgabe wird durch eine Anlage zur Dispersion von feindispersen Feststoffen in hochviskose Produkte gelöst, wie sie im Patentanspruch 1 angegeben ist. Die Patentansprüche 2 bis 17 zeigen vorteilhafte Weiterbildungen der vorliegenden Erfindung.

Insbesondere wird eine Anlage zur Dispersion von feindispersen Feststoffen in hochviskose Produkte zur Verfügung gestellt, die in einem Behälter ein koaxiales Rührsystem mit Rührorganen auf zwei unabhängig voneinander zu betreibenden, koaxial angeordneten Wellen, wobei ein zwangsförderndes, wandgängiges Rührorgan auf der einen Welle und mehrere Rührorgane auf einer zentralen Welle derart angeordnet sind, dass in einem oberen Mischbereich des Behälters direkt im Anschluss an eine Zugabezone für die Ausgangsstoffe in einem Kopfraum des Behälters eine Kombination aus dem zwangsfördernden, wandgängigen Rührorgan und Rührorganen zum Ausbilden einer ideal gemischten Zone vorgesehen ist, in einem dem oberen Mischbereich des Behälters nachgeschalteten Mischbereich Rührorgane zum Ausbilden einer Pfropfenströmungszone vorgesehen sind und eine Zwangsförderpumpe und Rührorgane in einem der Pfropfenströmungszone nachgeschalteten Bereich eine von den Mischbereichen getrennte Austragszone bilden.

Vorzugsweise ist als Rührorgane auf der zentralen Welle eine Rührorgankombination aus Axialförderern und Dissolverscheiben angebracht, die je nach Rheologie des Produkts und Anforderungen an das Produkt variierbar ist.

Die Rührorgankombination zum Ausbilden der ideal gemischten Zone ist insbesondere so angeordnet und gewählt, dass eine Homogenisierung der flüssigen, hochviskosen und der festen, feindispersen Phase kontinuierlich erfolgt.

Wie es oben beschrieben ist, kann es im realen Reaktor trotz sehr guter Durchmischung dazu kommen, dass beispielsweise ein kleiner Teil des zugegebenen Feststoffs nicht vollkommen aufgeschlossen wird. Diese Aufgabe übernimmt die nachgeschaltete Pfropfenströmungszone. Die Rührorgankombination in der Pfropfenströmungszone ist so angeordnet und gewählt, dass bei nur geringer Rückvermischung des Produkts das vollständige Homogenisieren des Produkts beispielsweise durch den vollständigen Aufschluss der Feststoffe erreicht wird.

Durch die Anordnung der Rührorgane und die Ausbildung der ideal gemischten Zone und der nachfolgenden Pfropfenströmungszone wird außerdem gewährleistet, dass es zu keiner Rückvermischung der beiden Zonen und insbesondere zu keiner Kurzschlussströmung von der Zugabezone der Ausgangsmaterialien zur Austragszone kommen kann, sondern eine minimal nötige Verweilzeit in den Mischzonen, nämlich der ideal gemischten Zone und der Pfropfenströmungszone, erreicht wird und dadurch die Homogenisierung des Produkts bewerkstelligt wird. Bevorzugt wird durch Einstellen der Pumpleistung der Zwangsförderpumpe der Austragszone eine produktangepasste Verweilzeit in der Pfropfenströmungszone eingestellt und die Rührorgankombination in der Pfropfenströmungszone ist vorzugsweise so angeordnet und gewählt, dass durch sie ein vollständiges Aufschließen des aus der ideal gemischten Zone zugeführten Produkts erfolgt.

In der ideal gemischten Zone und in der Pfropfenströmungszone sind als Rührorgane auf der zentralen Welle bevorzugt typischerweise jeweils mindestens eine Dissolverscheibe und ein Axialförderer vorgesehen.

Die Anlage ist insbesondere derart ausgebildet, dass sie ein Mischen der flüssigen, hochviskosen Phase und der festen, feindispersen Phase im Batchbetrieb oder im kontinuierlichen Betrieb durchführt.

Die ideal gemischte Zone und die Pfropfenströmungszone sind insbesondere derart kombiniert, dass die richtige Kombination aus der ideal gemischten Zone und der Pfropfenströmungszone kurzzeitige Schwankungen in der Dosierung ausgleicht, so dass Anforderungen an die zeitliche Konstanz der Dosiergenauigkeit der flüssigen und festen Phase gering sind. Insbesondere sind die Anforderungen geringer als nach dem heutigen Stand der Technik gängigen Verfahren. Durch die richtige Kombination der ideal gemischten Zone und der Pfropfenströmungszone und eine aufeinander abgestimmte Einstellung der jeweiligen Pumpleistungen des Rührsystems und der Zwangsförderpumpe werden kurzzeitige Schwankungen in der Dosierung ausgeglichen, ohne Qualitätsnachteile im fertigen Produkt zu erhalten.

Vorzugsweise sind die Pumpleistung des Rührsystems und diejenige der Zwangsförderpumpe derart aufeinander abgestimmt, dass keine von beiden einen Kurzschluss erzeugt.

Weiterhin sind das Rührsystem in der ideal gemischten Zone und der Pfropfenströmungszone und die Zwangsförderpumpe in der Austragszone in Kombination bevorzugt derart vorgesehen, dass im Betrieb, nämlich im kontinuierlichen Betrieb und/oder im Batchbetrieb, Misch- und Austragsvorgang voneinander getrennt sind.

Am Kopf des Behälters können Einrichtungen zum Zudosieren von Flüssigkeiten und Feststoffen vorgesehen sein. Die Einrichtungen zum Zudosieren der feindispersen Feststoffe weisen insbesondere eine Zellradschleuse und/oder eine Einrichtung zur volumetrischen Förderung auf, die je nach Fahrweise eingesetzt werden.

Am Kopf des Behälters können/kann auch eine Einrichtung zum Zuführen von beispielsweise Stickstoff und/oder eine Einrichtung zum Anlegen von Vakuum zum Entgasen des Produkts vorgesehen sein.

Der Anlage sind bevorzugt weiterhin Einrichtungen zum Ausführen von Mischprozessen von verschiedenen flüssigen und festen Phasen vorgeschaltet.

Der Anlage sind bevorzugt weiterhin Einrichtungen zum Reinigen der Anlage vorgeschaltet.

Der Anlage sind bevorzugt weiterhin Einrichtungen zum Ausführen von Aufbereitungsprozessen, wie das vollständige Entgasen des Produkts, nachgeschaltet.

Vorzugsweise ist eine Einrichtung zum Kühlen oder Heizen der Anlage je nach Produkt vorgesehen.

Vorteilhafterweise sind Mess- und Regeleinrichtungen zur betriebssicheren Steuerung von beispielsweise Durchfluss, Temperatur, Füllstand etc. der Anlage vorgesehen.

Die erfindungsgemäße Anlage verbindet die Vorteile der eingangs beschriebenen Anlagen für eine kontinuierliche Herstellung und einen Batchbetrieb. Zum einen wird das einfachere koaxiale Rührwerk verwendet, zum anderen werden die Mischbereiche, nämlich die ideal Mischung und die Pfropfenströmung bzw. Plug-Flow, der beiden Anlagen kombiniert. Außerdem ist sie zum Mischen der flüssigen, hochviskosen Phase und der festen, feindispersen Phase sowohl im Batchbetrieb als auch im kontinuierlichen Betrieb geeignet.

Die angegebenen und weitere Merkmale und Einzelheiten der Erfindung werden einem Fachmann auf dem Gebiet aus der folgenden detaillierten Beschreibung und der beigefügten Zeichnung klarer werden, die Merkmale der vorliegenden Erfindung anhand eines Beispiels darstellt und wobei:
- Fig. 1: eine erfindungsgemäße Anlage zur Dispersion von feindispersen Feststoffen in hochviskose Produkte zeigt.

Die in der Figur 1 gezeigte Anlage zur Dispersion von feindispersen Feststoffen in hochviskose Produkte weist in einem Behälter 5 ein koaxiales Rührsystem 10, 15 mit Rührorganen auf zwei unabhängig voneinander zu betreibenden, koaxial angeordneten Wellen 1, 2 auf. Ein zwangsförderndes, wandgängiges Rührorgan 10 auf der einen Welle 1 und mehrere Rührorgane 15 auf einer zentralen Welle 2 sind derart angeordnet, dass in einem oberen Mischbereich des Behälters 5 direkt im Anschluss an eine Zugabezone E eine Kombination aus dem zwangsfördernden, wandgängigen Rührorgan 10 und Rührorganen 15 zum Ausbilden einer ideal gemischten Zone I vorgesehen ist und in einem dem oberen Mischbereich des Behälters 5 nachgeschalteten Mischbereich Rührorgane 15 zum Ausbilden einer Pfropfenströmungszone II vorgesehen sind. Weiterhin sind eine Zwangsförderpumpe 20 und Rührorgane 15 in einem der Pfropfenströmungszone II nachgeschalteten Bereich als Austragszone III vorgesehen.

Das zwangsfördernde, wandgängige Rührorgan 10 ist in Bezug auf die Drehzahl und Förderrichtung je nach Produkt variabel.

Als Rührorgane 15 auf der zentralen Welle 2 ist eine Rührorgankombination aus Axialförderern und Dissolverscheiben angebracht, die je nach Rheologie des Produkts und Anforderungen an das Produkt variierbar ist. Die Rührorgankombination zum Ausbilden der ideal gemischten Zone I ist dabei insbesondere so angeordnet und gewählt, dass die Homogenisierung der flüssigen, hochviskosen und der festen, feindispersen Phase kontinuierlich erfolgt. Weiterhin wird durch Einstellen der Pumpleistung der Zwangsförderpumpe 20 der Austragszone III eine produktangepasste Verweilzeit in der Pfropfenströmungszone II eingestellt und ist die Rührorgankombination in der Pfropfenströmungszone II so angeordnet und gewählt, dass durch sie ein vollständiges Aufschließen des aus der ideal gemischten Zone I zugeführten Produkts erfolgt. In der ideal gemischten Zone I und in der Pfropfenströmungszone II sind als Rührorgane 15 auf der zentralen Welle 2 typischerweise jeweils mindestens eine Dissolverscheibe und ein Axialförderer vorgesehen.

In der Austragszone III ist die Zwangsförderpumpe 20 in den Behälter 5 integriert. Die Pumpleistung des koaxialen Rührsystems 10, 15 und diejenige der Austragspumpe 20 sind aufeinander abgestimmt. Das Rührsystem 10, 15 in der ideal gemischten Zone I und der Pfropfenströmungszone II und die Zwangsförderpumpe 20 in der Austragszone III sind in Kombination derart vorgesehen, dass im Betrieb, nämlich im kontinuierlichen Betrieb oder im Batchbetrieb, Misch- und Austragsvorgang voneinander getrennt sind. Der Batchbetrieb wird insbesondere durch Veranlassen einer Rezirkulation des Produkts über eine Umpumpleitung 32 und das Schließen des Austragsventils eingestellt.

Wie es in der Figur 1 zu sehen ist, sind am Kopf des Behälters 5 Einrichtungen 25 zum Zudosieren von Flüssigkeiten und Feststoffen vorgesehen. Die Einrichtung 25 zum Zudosieren von feindispersen Feststoffen weisen eine Zellradschleuse und/oder eine Einrichtung zur volumetrischen Förderung auf, die je nach Fahrweise eingesetzt werden. Die zudosierten Produkte, nämlich Flüssigkeiten und Feststoffe, werden in der Zone I ideal vermischt. Erfindungsgemäß sinken Anforderungen an die Dosiergenauigkeit, da die Trennung in unterschiedliche Mischzonen I und II eine fluktuierende Zufuhr ausgleichen kann.

Insbesondere werden kurzzeitige Schwankungen in der Dosiergenauigkeit zwischen der Zugabezone E und der Austragszone III durch die in der ideal gemischten Zone I erhaltene Rückvermischung ausgeglichen. Der Grad an Rückvermischung wird beispielsweise für ein jeweiliges Produkt über die Drehzahl des zwangsfördernden, wandgängigen Rührorgans 10 und die damit verbundene Variabilität der Umpumpströmung in der ideal gemischten Zone I und der Pump- bzw. Förderleistung der Zwangsförderpumpe 20 eingestellt.

Weiterhin ist in Figur 1 zu sehen, dass am Kopf des Behälters 5 eine Einrichtung 26 zum Zuführen von beispielsweise Stickstoff und eine Einrichtung 27 zum Anlegen von Vakuum zum Entgasen des Produkts vorgesehen sind.

Durch das optionale Anlegen von. Vakuum an den Kopf des Behälters 5 und die Trennung in unterschiedliche Mischbereiche (Zonen I und II) können Produktqualitätsanforderungen in Bezug auf beispielsweise Restlufteinschlüsse sichergestellt werden. Eine entsprechende Anpassung der Dosiereinheiten, wie beispielsweise eine Feststoffdosierung mit Zellradschleuse, ist erforderlich. Das ist bei der eingangs beschriebenen kontinuierlichen Herstellung von Produkten in Extrudern nicht möglich. Bei diesen Extrudern müssen separate Entgasungseinheiten (Zonen) nachgeschaltet werden.

Der in der Figur 1 gezeigten Anlage sind auch Einrichtungen 28 zum Ausführen von Mischprozessen von verschiedenen flüssigen und festen Phasen vorgeschaltet. Die Mischprozesse umfassen beispielsweise das Einmischen von Füll- und Farbstoffen und/oder das Einmischen von Härter.

Der in der Figur 1 gezeigten Anlage sind auch Einrichtungen 29 zur Reinigung der Anlage vorgeschaltet.

Der in der Figur 1 gezeigten Anlage sind auch Einrichtungen 30 zum Ausführen von Aufbereitungsprozessen, wie das vollständige Entgasen des Produkts, nachgeschaltet. Die Aufbereitungsschritte können beispielsweise auch das Einmischen von Füll- und Farbstoffen und/oder das Einmischen von Härter umfassen.

Zusätzlich ist auch eine Einrichtung 31 zum Kühlen oder Heizen der Anlage je nach Produkt vorgesehen.

Zusammengefasst ergeben sich erfindungsgemäß die folgenden Vorteile:

Es kommt eine einfache Anlagentechnik zum Einsatz, während der Durchsatz und die Qualität eines Produkts nicht schlechter als bei einer Herstellung in einer Anlage nach dem Stand der Technik sind. Die Investitionskosten sind bei gleichem Durchsatz und gleicher Qualität wie im Stand der Technik niedriger. Die Betriebskosten sind geringer als im Stand der Technik, da die Anlage bei gleichem Durchsatz und gleicher Qualität wie im Stand der Technik energieeffizienter arbeitet. Erfindungsgemäß sind sowohl ein kontinuierlicher Betrieb als auch ein Batchbetrieb auf einer einzigen Anlage möglich. Bei der erfindungsgemäßen Anlage sind auch kleine Durchsätze im kontinuierlichen Betrieb möglich (∼100 kg/h). Bei der Anlage werden der Misch- und der Austragsvorgang im kontinuierlichen Betrieb prinzipiell getrennt. Es sind auch kleine Batchansatzmengen möglich.

Die Pfropfenströmung im Extruder erfordert eine hohe Dosiergenauigkeit. Verglichen damit wird bei der erfindungsgemäßen Anlage mit einer Mischung von ideal gemischter Zone und Pfropfenströmungszone gearbeitet. Dadurch ergeben sich geringere Anforderungen an die Dosiergenauigkeit und somit geringere Investitions- und Betriebskosten für die Dosiereinheiten.

## Patentansprüche

1. Anlage zur Dispersion von feindispersen Feststoffen in hochviskose Produkte, die in einem Behälter (5) folgendes aufweist:
ein koaxiales Rührsystem (10, 15) mit Rührorganen auf zwei unabhängig voneinander zu betreibenden, koaxial angeordneten Wellen (1, 2), wobei ein zwangsförderndes, wandgängiges Rührorgan (10) auf der einen Welle (1) und mehrere Rührorgane (15) auf einer zentralen Welle (2) derart angeordnet sind, dass in einem oberen Mischbereich des Behälters (5) direkt im Anschluss an eine Zugabezone (E) für die Ausgangsstoffe in einem Kopfraum des Behälters (5) eine Kombination aus dem zwangsfördernden, wandgängigen Rührorgan (10) und Rührorganen (15) zum Ausbilden einer ideal gemischten Zone (I) vorgesehen ist, in einem dem oberen Mischbereich des Behälters (5) nachgeschalteten Mischbereich Rührorgane (15) zum Ausbilden einer Pfropfenströmungszone (II) vorgesehen sind und eine Zwangsförderpumpe (20) und Rührorgane (15) in einem der Pfropfenströmungszone (II) nachgeschalteten Bereich eine von den Mischbereichen getrennte Austragszone (III) bilden.

2. Anlage nach Anspruch 1, **dadurch gekennzeichnet, dass** als Rührorgane (15) auf der zentralen Welle (2) eine Rührorgankombination aus Axialförderern und Dissolverscheiben angebracht ist, die je nach Rheologie des Produkts und Anforderungen an das Produkt variierbar ist.

3. Anlage nach Anspruch 2, **dadurch gekennzeichnet, dass** die Rührorgankombination zum Ausbilden der ideal gemischten Zone (I) so angeordnet und gewählt ist, dass eine Homogenisierung der flüssigen, hochviskosen und der festen, feindispersen Phase kontinuierlich erfolgt.

4. Anlage nach Anspruch 2 oder 3, **dadurch gekennzeichnet, dass** durch Einstellen der Pumpleistung der Zwangsförderpumpe (20) der Austragszone (III) eine produktangepasste Verweilzeit in der Pfropfenströmungszone (II) eingestellt wird und die Rührorgankombination in der Pfropfenströmungszone (II) so angeordnet und gewählt ist, dass durch sie ein vollständiges Aufschließen des aus der ideal gemischten Zone (I) zugeführten Produkts erfolgt.

5. Anlage nach einem der vorangehenden Ansprüche, **dadurch gekennzeichnet, dass** in der ideal gemischten Zone (I) und in der Pfropfenströmungszone (II) als Rührorgane (15) auf der zentralen Welle (2) typischerweise jeweils mindestens eine Dissolverscheibe und ein Axialförderer vorgesehen sind.

6. Anlage nach einem der vorangehenden Ansprüche, **dadurch gekennzeichnet, dass** sie ein Mischen der flüssigen, hochviskosen Phase und der festen, feindispersen Phase im Batchbetrieb oder im kontinuierlichen Betrieb durchführt.

7. Anlage nach einem der vorangehenden Ansprüche, **dadurch gekennzeichnet, dass** die ideal gemischte Zone (I) und die Pfropfenströmungszone (II) derart kombiniert sind, dass die richtige Kombination aus der ideal gemischten Zone (I) und der Pfropfenströmungszone (II) und eine aufeinander abgestimmte Einstellung der Pumpleistung des Rührsystems (10, 15) und derjenigen der Zwangsförderpumpe (20) kurzzeitige Schwankungen in der Dosierung ausgleicht.

8. Anlage nach einem der vorangehenden Ansprüche, **dadurch gekennzeichnet, dass** die Pumpleistung des Rührsystems (10, 15) und diejenige der Zwangsförderpumpe (20) derart aufeinander abgestimmt sind, dass keine von beiden einen Kurzschluss erzeugt.

9. Anlage nach einem der vorangehenden Ansprüche, **dadurch gekennzeichnet, dass** das Rührsystem (10, 15) in der ideal gemischten Zone (I) und der Pfropfenströmungszone (II) und die Zwangsförderpumpe (20) in der Austragszone (III) in Kombination derart vorgesehen sind, dass im Betrieb, nämlich im kontinuierlichen Betrieb und/oder im Batchbetrieb, Misch- und Austragsvorgang voneinander getrennt sind.

10. Anlage nach einem der vorangehenden Ansprüche, **dadurch gekennzeichnet, dass** am Kopf des Behälters (5) Einrichtungen (25) zum Zudosieren von Flüssigkeiten und Feststoffen vorgesehen sind.

11. Anlage nach Anspruch 10, **dadurch gekennzeichnet, dass** die Einrichtungen (25) zum Zudosieren der feindispersen Feststoffe eine Zellradschleuse oder eine Einrichtung zur volumetrischen Förderung aufweisen, die je nach Fahrweise eingesetzt werden.

12. Anlage nach einem der vorangehenden Ansprüche, **dadurch gekennzeichnet, dass** am Kopf des Behälters (5) eine Einrichtung (26) zum Zuführen von beispielsweise Stickstoff und/oder eine Einrichtung (27) zum Anlegen von Vakuum zum Entgasen des Produkts vorgesehen sind/ist.

13. Anlage nach einem der vorangehenden Ansprüche, **dadurch gekennzeichnet, dass** der Anlage Einrichtungen (28) zum Ausführen von Mischprozessen von verschiedenen flüssigen und festen Phasen vorgeschaltet sind.

14. Anlage nach einem der vorangehenden Ansprüche, **dadurch gekennzeichnet, dass** der Anlage Einrichtungen (29) zum Reinigen der Anlage, vorgeschaltet sind.

15. Anlage nach einem der vorangehenden Ansprüche, **dadurch gekennzeichnet, dass** der Anlage Einrichtungen (30) zum Ausführen von Aufbereitungsprozessen, wie das vollständige Entgasen des Produkts, nachgeschaltet sind.

16. Anlage nach einem der vorangehenden Ansprüche, **dadurch gekennzeichnet, dass** eine Einrichtung (31) zum Kühlen oder Heizen der Anlage je nach Produkt vorgesehen ist.

17. Anlage nach einem der vorangehenden Ansprüche, **dadurch gekennzeichnet, dass** Mess- und Regeleinrichtungen zur betriebssicheren Steuerung von beispielsweise Durchfluss, Temperatur, Füllstand, etc. der Anlage vorgesehen sind.

## Claims

1. System for dispersing finely dispersed solids into high-viscosity products, comprising the following in a container (5):
- a coaxial stirring system (10,15) with stirring elements on two coaxially arranged shafts (1, 2), which are drivable independently from each other; a positive-displacement, close-wall-clearance stirring element (10) being arranged on the one shaft (1) and a plurality of stirring elements (15) being arranged on a central shaft (2) in such a way that, in an upper mixing region of the container (5) directly subsequent to an input zone (E) for adding the starting materials, in a headspace of the container (5), a combination of the positive-displacement, close-wall-clearance stirring element (10) and stirring elements (15) is provided to define an ideally mixed zone (I); stirring elements (15) being provided in a mixing region connected downstream of the upper mixing region of the container (5) to define a plug-flow zone (II), and a positive-displacement pump (20) and stirring elements (15) defining an output zone (III) separate from the mixing regions in a region connected downstream of the plug-flow zone (II).

2. System according to claim 1, **characterised in that**, as stirring elements (15) on the central shaft (2), a stirring element combination of axial flow impellers and dissolver discs is arranged, which is variable depending on a rheology of the product and demands on the product.

3. System according to claim 2, **characterised in that** the stirring element combination for defining the ideally mixed zone (I) is arranged and chosen in such a way that a homogenisation of the liquid, high-viscosity phase and of the solid, finely dispersed phase is effected continuously.

4. System according to claim 2 or 3, **characterised in that** a product-adapted retention time in the plug-flow zone (II) adapted to the product is adjusted via an adjustment of the pump capacity of the positive-displacement pump (20) in the output zone (III), and that the stirring element combination is arranged in the plug-flow zone (II) and chosen in such a way that a complete dissociation of the product delivered from the ideally mixed zone (I) is effected.

5. System according to one of the preceding claims, **characterised in that** in the ideally mixed zone (I) and in the plug-flow zone (II) typically at least one respective dissolver disc and an axial flow impeller are provided as stirring elements (15) on the central shaft (2).

6. System according to one of the preceding claims, **characterised in that** it effects a mixing of the liquid, high-viscosity phase and the solid, finely dispersed phase in a batch operation or in a continuous operation.

7. System according to one of the preceding claims, **characterised in that** the ideally mixed zone (I) and the plug-flow zone (II) are combined in such a way that the right combination of the ideally mixed zone (I) and the plug-flow zone (II) as well as an attuned adjustment of the pump capacities of the stirring system (10, 15) and of the positive-displacement pump (20) compensates short-time fluctuations of the dosage.

8. System according to one of the preceding claims, **characterised in that** the pump capacities of the stirring system (10, 15) and of the positive-displacement pump (20) are attuned to each other in such a way that none of the two causes a short-circuit.

9. System according to one of the preceding claims, **characterised in that** the stirring system (10, 15) in the ideally mixed zone (I) and the plug-flow zone (II) as well as the positive-displacement pump (20) in the output zone (III) in combination are provided in such a way that in operation, namely in the continuous operation and/or in the batch operation, mixing process and output processes are separate from each other.

10. System according to one of the preceding claims, **characterised in that** devices (25) for dosed addition of liquids and solids are provided at the top of the container (5).

11. System according to claim 10, **characterised in that** the devices (25) for dosed addition of the finely dispersed solids comprise a rotary feeder or a device for volumetric delivery, which are used depending on an operation mode.

12. System according to one of the preceding claims, **characterised in that** a device (26) for feeding in, for example, nitrogen and/or a device (27) for applying a vacuum for degassing the product are/is provided at the top of the container (5).

13. System according to one of the preceding claims, **characterised in that** devices (28) for carrying out mixing processes of various liquid and solid phases are connected upstream of the system.

14. System according to one of the preceding claims, **characterised in that** devices (29) for cleaning the system are connected upstream of the system.

15. System according to one of the preceding claims, **characterised in that** devices (30) for carrying out conditioning processes, like complete degassing of the product, are connected downstream of the system.

16. System according to one of the preceding claims, **characterised in that** a device (31) is provided for cooling or heating the system depending on a product.

17. System according to one of the preceding claims, **characterised in that** measuring and regulating devices are provided for an operatively reliable controlling of, for example, flow rate, temperature, filling level etc., of the system.

## Revendications

1. Installation pour la dispersion de matières solides finement dispersées dans des produits de viscosité élevée, l'installation comprenant dans un récipient (5) le suivant :
- un système d'agitation (10, 15) coaxial avec des organes d'agitation coaxialement disposés sur deux arbres (1, 2) et opérables séparément, dans lequel un organe d'agitation (10) refoulant et contactant un paroi est disposé sur l'un des arbres (1) et plusieurs d'organes d'agitation (15) sont disposés sur un arbre central (2) de telle manière que, dans une zone de mélange supérieure du récipient (5), directement suivant une zone d'addition des matières de départ (E), dans une espace de tête du récipient (5), une combinaison de l'organe d'agitation (10) refoulant et contactant un paroi et des organes d'agitation (15) est prévue pour former une zone idéalement mélangée (I), dans lequel des organes d'agitation (15) sont prévus, dans une zone de mélange en aval de la zone de mélange supérieure du récipient (5), pour former une zone d'écoulement de bouchon (II), et dans lequel une pompe refoulante (20) et des organes d'agitation (15) forment une zone d'output (III) séparée des zones de mélange dans une zone en aval de la zone d'écoulement de bouchon (II).

2. Installation selon la revendication 1, **caractérisée en ce que**, comme organes d'agitation (15) sur l'arbre central (2), une combinaison aux organes d'agitation des convoyeurs axiaux et des discs dissolvants est montée, laquelle est variable en dépendance à une rhéologie du produit et de demandes au produit.

3. Installation selon la revendication 2, **caractérisée en ce que**, pour former la zone idéalement mélangée (I), la combinaison des organes d'agitation est disposée et choisie de telle manière qu'une homogénéisation de la phase liquide de viscosité élevée et de la phase solide, finement dispersée s'effectue continument.

4. Installation selon la revendication 2 ou 3, **caractérisée en ce qu'**une durée de séjour, dédié au produit, dans la zone d'écoulement de bouchon (II) est ajustée par le biais d'un ajustement de la capacité de pompage de la pompe refoulante (20) de la zone d'output (III), et que la combinaison aux organes d'agitation dans la zone d'écoulement de bouchon (II) est disposée et choisie de telle manière qu'elle effectue une dissociation complète du produit amené de la zone idéalement mélangée (I).

5. Installation selon l'une quelconque des revendications précédentes, **caractérisée en ce que** respectivement au moins un disc dissolvant et un convoyeur axial sont typiquement prévus comme des organes d'agitation (15) sur l'arbre central (2) dans la zone idéalement mélangée (I) et dans la zone d'écoulement de bouchon (II).

6. Installation selon l'une quelconque des revendications précédentes, **caractérisée en ce qu'**elle effectue un mélange de la phase liquide de viscosité élevée et de la phase solide, finement dispersée en opération par lots ou en opération continue.

7. Installation selon l'une quelconque des revendications précédentes, **caractérisée en ce que** la zone idéalement mélangée (I) et la zone d'écoulement de bouchon (II) sont combinées de telle manière que la combinaison juste de la zone idéalement mélangée (I) et la zone d'écoulement de bouchon (II) ainsi qu'un ajustement accordé des capacités de pompage du système d'agitation (10, 15) et de la pompe refoulante (20) compense des fluctuations brèves du dosage.

8. Installation selon l'une quelconque des revendications précédentes, **caractérisée en ce que** la capacité de pompage du système d'agitation (10, 15) et la capacité de pompage de la pompe refoulante (20) sont accordées l'une sur l'autre de telle manière qu'aucun d'eux génère un court-circuit.

9. Installation selon l'une quelconque des revendications précédentes, **caractérisée en ce que** le système d'agitation (10, 15) dans la zone idéalement mélangée (I) et la zone d'écoulement de bouchon (II) et la pompe refoulante (20) dans la zone d'output (III) sont en combinaison prévus de telle manière que les procès de mélange et d'output sont séparés l'un de l'autre en opération, à savoir dans l'opération continue et/ou dans l'opération par lots.

10. Installation selon l'une quelconque des revendications précédentes, **caractérisée en ce que** des dispositifs (25) pour l'addition dosée des liquides et des matières solides sont prévus à la tête du récipient (5).

11. Installation selon la revendication 10, **caractérisée en ce que** les dispositifs (25) pour l'addition dosée des matières solides finement dispersées comportent un sas rotatif ou un dispositif pour l'amenage volumétrique usés en dépendance au mode de conduite.

12. Installation selon l'une quelconque des revendications précédentes, **caractérisée en ce qu'**un dispositif (26) pour alimenter, par exemple, du nitrogène et/ou un dispositif (27) pour appliquer un vacuum pour un dégazage du produit sont prévus à la tête du récipient (5).

13. Installation selon l'une quelconque des revendications précédentes, **caractérisée en ce que** des dispositifs (28) pour exécuter des procès de mélange des phases liquides et solides différentes sont connectés en amont de l'installation.

14. Installation selon l'une quelconque des revendications précédentes, **caractérisée en ce que** des dispositifs (29) pour nettoyer l'installation sont connectés en amont de l'installation.

15. Installation selon l'une quelconque des revendications précédentes, **caractérisée en ce que** des dispositifs (30) pour exécuter des procès de traitement, comme le dégazage complet du produit, sont connectés en aval de l'installation.

16. Installation selon l'une quelconque des revendications précédentes, **caractérisée en ce qu'**un dispositif (31) pour rafraîchir ou chauffer l'installation est prévu en dépendance au produit.

17. Installation selon l'une quelconque des revendications précédentes, **caractérisée en ce que** des dispositifs de mesure et de régulation sont prévus pour un contrôle opérativement fiable, par exemple, d'écoulement, de la température, du niveau de remplissage etc. de l'installation.
